# EUROPÄISCHE PATENTSCHRIFT

(11) **EP 2 189 287 B1**
(45) Veröffentlichungstag und Bekanntmachung des Hinweises auf die Patenterteilung: **25.02.2015**
(21) Anmeldenummer: 09176455.5
(22) Anmeldetag: 19.11.2009
(51) Int. Cl.: B41F 33/02, B41F 33/16

(54) **System zur Herstellung von Druckprodukten**
System for the production of printing products
Système pour produire des produits à imprimer

(30) Priorität: 20.11.2008 DE 102008043928
(43) Veröffentlichungstag der Anmeldung: 26.05.2010
(73) Patentinhaber: manroland web systems GmbH, 86153 Augsburg (DE)
(72) Erfinder: Steinbacher, Eduard, 86391 Stadtbergen (DE)

(56) Entgegenhaltungen:
- EP-A2- 1 785 276
- WO-A1-2007/115637
- DE-A1- 3 235 595
- DE-A1- 4 434 052
- US-A1- 2004 251 176

## Beschreibung

Die Erfindung betrifft eine ein System zur Herstellung von Druckprodukten mit einer Rollendruckmaschine und einer der Rollendruckmaschine nachgeordneten Weiterverarbeitungsmaschine nach dem Oberbegriff des Anspruchs 1.

Eine Rollendruckmaschine umfasst mindestens einen Rollenwechsler, mindestens eine dem jeweiligen Rollenwechsler nachgeordnete Druckeinheit sowie mindestens ein der oder jeder Druckeinheit nachgeordnetes Endgerät, wobei das oder jedes Endgerät als Planausleger oder als Schneidaggregat oder als Falzapparat ausgebildet sein kann. Im Bereich der oder jeder Druckeinheit wird ein vom jeweiligen Rollenwechsler bereitgestellter, bahnförmiger Bedruckstoff bedruckt, wobei im Bereich des jeweiligen Endgeräts zumindest durch Querschneiden erzeugte Exemplare aus der Rollendruckmaschine ausgelegt werden.

Dem jeweiligen Endgerät einer Rollendruckmaschine ist eine Makulaturschleuse nachgeordnet, um Makulaturexemplare, die nicht der gewünschten Druckqualität entsprechen, aus der Rollendruckmaschine auszuschleusen. Eine solche Rollendruckmaschine verfügt weiterhin über ein Steuerungssystem, mit Hilfe dessen der Betrieb der Rollendruckmaschine gesteuert und/oder geregelt werden kann.

Typischerweise ist einer Rollendruckmaschine eine Weiterverarbeitungsmaschine nachgeordnet, die zum Beispiel als Hefteinrichtung und/oder als Seitenbescheidungseinrichtung und/oder als Kopf- und Fußbescheidungseinrichtung ausgebildet sein kann.

Mit der Rollendruckmaschine erzeugte Gutexemplare, welche im Bereich der Makulaturschleuse der Rollendruckmaschine nicht ausgeschleust werden, werden der Weiterverarbeitungsmaschine zugeführt, welche die Gutexemplare der Rollendruckmaschine einer Weiterverarbeitung unterzieht, wobei die Weiterverarbeitungsmaschine eine eigene Makulaturschleuse umfasst, um die Gutexemplare der Rollendruckmaschine, die innerhalb der Weiterverarbeitungsmaschine nicht ordnungsgemäß weiterverarbeitet wurden, als weitere Makulaturexemplare auszuschleusen. Nur solche Druckexemplare, die sowohl im Bereich der Rollendruckmaschine als auch im Bereich der Weiterverarbeitungsmaschine als Gutexemplare erkannt werden, werden letztendlich an den Kunden ausgeliefert.

Sowohl das Steuerungssystem der Rollendruckmaschine als auch das Steuerungssystem der Weiterverarbeitungsmaschine verfügen über einen sogenannten Nettozähler, wobei mithilfe des jeweiligen Nettozählers die Anzahl der in der Rollendruckmaschine bzw. die Anzahl der in der Weiterverarbeitungsmaschine erzeugten Gutexemplare zählbar ist. Die Anzahl der in der Rollendruckmaschine erzeugten Gutexemplare entspricht der Gesamtanzahl der in der Rollendruckmaschine gedruckten Exemplare abzüglich der Makulaturexemplare der Rollendruckmaschine. Die Anzahl der in der Weiterverarbeitungsmaschine erzeugten Gutexemplare entspricht der Gesamtanzahl der in der Weiterverarbeitungsmaschine verarbeiteten Exemplare abzüglich der in der Weiterverarbeitungsmaschine erzeugten Makulaturexemplare.

Bei aus der Praxis bekannten Rollendruckmaschinen wird der Nettozähler derselben, mithilfe derer die Anzahl der in der Rollendruckmaschine erzeugten Gutexemplare gezählt wird, von einem an der Rollendruckmaschine arbeitenden Drucker manuell ausgelöst. Gleiches gilt für den Nettozähler der Weiterverarbeitungsmaschine. Da für eine Druckerei in der Regel jedoch nur die Anzahl der an Kunden ausgelieferten Exemplare von Interesse ist, lösen Drucker in der Regel nur den Nettozähler der Weiterverarbeitungsmaschine aus, jedoch nicht den Nettozähler der Rollendruckmaschine.

Dies hat den Nachteil, dass dann keine Informationen mehr darüber vorliegen, wie viele Gutexemplare in der Rollendruckmaschine erzeugt worden sind. In diesem Fall liegt dann kein Anhalt mehr über die Leistungsfähigkeit der Rollendruckmaschine vor. Dies ist von Nachteil.

US 2004/0251176 A1 offenbart eine Rollendruckmaschine mit Qualitätsprüfstation und eine separate Prüfeinrichtung mit Makulaturschleuse.

Weiterer Stand der Technik ist aus DE 44 34 052 A1, aus DE 32 35 595 A1, aus EP 1 785 276 A2 und aus WO 2007/115637 A1 bekannt.

Hiervon ausgehend liegt der vorliegenden Erfindung die Aufgabe zugrunde, ein neuartiges System zur Herstellung von Druckprodukten mit einer Rollendruckmaschine und einer der Rollendruckmaschine nachgeordneten Weiterverarbeitungsmaschine zu schaffen.

Diese Aufgabe wird durch ein System gemäß Anspruch 1 gelöst.

Auch dann, wenn ein Drucker den Nettozähler der Rollendruckmaschine nicht auslöst, sondern lediglich einen Nettozähler einer Weiterverarbeitungsmaschine, so liegen dann stets zwei Zählerstände von unabhängigen Nettozählern vor, nämlich ein Zählerstand des Nettozählers der Rollendruckmaschine sowie ein Zählerstand des Nettozählers der Weiterverarbeitungsmaschine. Hiermit kann dann die Leistungsfähigkeit der Rollendruckmaschine unabhängig von der Leitungsfähigkeit der Weiterverarbeitungsmaschine analysiert werden.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: eine Blockschaltbild eines erfindungsgemäßen System zur Herstellung von Druckprodukten mit einer Rollendruckmaschine und einer der Rollendruckmaschine nachgeordneten Weiterverarbeitungsmaschine.

Fig. 1 zeigt ein Blockschaltbild eines Systems zum Herstellen von Druckprodukten, wobei das System der Fig. 1 eine Rollendruckmaschine 10 und eine der Rollendruckmaschine 10 nachgeordnete Weiterverarbeitungsmaschine 11 umfasst.

Die Rollendruckmaschine 10 umfasst einen Rollenwechsler 12, mehrere dem Rollenwechsler 12 nachgeordnete Druckeinheit 13 sowie ein den Druckeinheiten 13 nachgeordnetes Endgerät 14, wobei es sich beim Endgerät 14 um ein Schneidaggregat oder einen Falzapparat oder einen Planausleger handeln kann. Im Bereich des Rollenwechslers 12 wird ein zu bedruckender, bahnförmiger Bedruckstoff bereitgehalten, der in den Druckeinheiten 13 bedruckt und im Endgerät 14 zu vereinzelten Exemplaren verarbeitet wird.

Gemäß Fig. 1 umfasst die Rollendruckmaschine 10 weiterhin ein Steuerungssystem 15, mithilfe dessen der Betrieb des Rollenwechslers 12, der Druckeinheiten 13 sowie des Endgeräts 14 gesteuert und/oder geregelt werden kann.

Gemäß Fig. 1 ist dem Endgerät 14 eine Makulaturschleuse 16 nachgeordnet, die dann, wenn in der Rollendruckmaschine 10 Makulaturexemplare erzeugt werden, aktiviert ist, um Makulaturexemplare im Sinne des gestrichelten Pfeils aus der Rollendruckmaschine auszuschleusen. Dahingegen, wenn in der Rollendruckmaschine 10 Gutexemplare erzeugt werden, ist die Makulaturschleuse 16 deaktiviert, wobei dann die Gutexemplare der Rollendruckmaschine 10 der Weiterverarbeitungsmaschine 11 zugeführt werden, um in der Weiterverarbeitungsmaschine 11 weiterverarbeitet zu werden. Das Steuerungssystem 15 tauscht mit dem Rollenwechsler 12, den Druckeinheiten 13, dem Endgerät 14 und der Makulaturschleuse 16 Daten aus.

In Fig. 1 umfasst die Weiterverarbeitungsmaschine 11 einen Heftapparat 17 sowie eine Makulaturschleuse 18, wobei dann, wenn im Bereich der Weiterverarbeitungsmaschine 11 Makulaturexemplare erzeugt werden, die Makulaturweiche 18 aktiviert ist, um im Sinne des gestrichelten Pfeils Makulaturexemplare auszuschleusen. Dahingegen, wenn im Bereich der Weiterverarbeitungsmaschine 11 Gutexemplare erzeugt werden, ist die Makulaturschleuse 18 derselben deaktiviert, um dann die Gutexemplare an Kunden ausliefern zu können.

Die Weiterverarbeitungsmaschine 11 verfügt über ein eigenes Steuerungssystem 19, um den Betrieb der Weiterverarbeitungsmaschine 11 zu steuern und/oder zu regeln, wobei gemäß Fig. 1 das Steuerungssystem 19 mit dem Heftapparat 17 und der Makulaturschleuse 18 Daten austauscht.

Sowohl das Steuerungssystem 15 der Rollendruckmaschine 10 als auch das Steuerungssystem 19 der Weiterverarbeitungsmaschine 11 verfügen über jeweils einen sogenannten Nettozähler 20 bzw. 21, mithilfe derer die im Bereich der Rollendruckmaschine 10 bzw. der Weiterverarbeitungsmaschine 11 erzeugten Gutexemplare gezählt werden können.

Bei aus der Praxis bekannten Rollendruckmaschinen 10 muss der Nettozähler 20 derselben manuell ausgelöst werden. Ebenso muss der Nettozähler 21 der Weiterverarbeitungsmaschine 11 bei aus der Praxis bekannten Systemen manuell ausgelöst werden.

Da in einer Druckerei typischerweise nur die Anzahl der an einen Kunden auslieferbaren Gutexemplare von Bedeutung ist, wird von Druckern typischerweise nur der Nettozähler 21 der Weiterverarbeitungsmaschine 11 jedoch nicht der Nettozähler 20 der Rollendruckmaschine 10 ausgelöst. Dies ist von Nachteil, da dann keine Informationen mehr über die Anzahl der in der Rollendruckmaschine 10 erzeugten Gutexemplare vorliegen.

Die Rollendruckmaschine 10 ist dadurch gekennzeichnet, dass das Steuerungssystem 15 derselben eine Einrichtung 22 umfasst, die aus im Betrieb der Rollendruckmaschine 10 vorliegenden Signalen automatisch einen Befehl zum automatischen Aktivieren des Nettozählers 20 des Steuerungssystems 15 der Rollendruckmaschine 10 generiert, sodass dann die Anzahl der in der Rollendruckmaschine 10 erzeugten Gutexemplare automatisch zählbar ist. Selbst dann, wenn ein Drucker nur den Nettozähler 21 der Weiterverarbeitungsmaschine 11 auslöst, liegt dann ein Zählerstand des Nettozählers 20 der Rollendruckmaschine 10 vor. Es kann dann die Leistungsfähigkeit der Rollendruckmaschine 10 eigenständig beurteilt werden.

Die Einrichtung 22 erzeugt dann den Befehl zum automatischen Aktivieren des Nettozählers, wenn Steuerungssignale einer Farbregisterregeleinrichtung und einer Farbdichteregeleinrichtung in einem definierten Wertebereich liegen, der einer ordnungsgemäßen Druckqualität im Bereich der Druckeinheiten 13 entspricht. Zusätzlich müssen Steuerungssignale einer Schnittregisterregeleinrichtung in einem definierten Wertebereich liegen, der einer ordnungsgemäßen Schnittqualität im Bereich des Endgeräts 14 entspricht.

Die Einrichtung 22 generiert nur dann den Befehl zum automatischen Aktivieren des Nettozählers, wenn vorzugsweise weiterhin ein Drehzahlsignal der oder jeder Druckeinheit 13 in einem definierten Wertebereich um eine zulässige Produktionsgeschwindigkeit liegt. Zusätzlich müssen vorzugsweise Steuerungssignale der Druckeinheiten 13 einer Druck-An-Position der am Druck beteiligten Druckwerke der Druckeinheiten 13 entsprechen. Darüberhinaus erzeugt die Einrichtung 22 nur dann den Befehl zum automatischen Aktivieren des Nettozählers 20 des Steuerungssystems 15 der Rollendruckmaschine 10, wenn vorzugsweise zusätzlich Steuerungssignale der Druckeinheiten 13 einer Deaktivierung von Wascheinrichtungen, zum Beispiel von Gummizylinderwascheinrichtungen, der am Druck beteiligten Druckwerke entsprechen. Darüberhinaus müssen vorzugsweise Steuerungssignale des Rollenwechslers 12 einer Deaktivierung eines Rollenwechsels desselben entsprechen, damit die Einrichtung 22 den Befehl zum automatischen Aktiveren des Nettozählers generiert.

Weiterhin kann vorgesehen sein, dass die Einrichtung 22 nur dann den Befehl zum automatischen Aktivieren des Nettozählers 20 der Rollendruckmaschine 10 generiert, wenn ein Steuerungssignal der Makulaturschleuse 16 einer Deaktivierung derselben entspricht.

Es liegt demnach im Sinne der hier vorliegenden Erfindung, dass eine Einrichtung 22 des Steuerungssystems 15 einer Rollendruckmaschine 10 auf Grundlage von im Betrieb der Rollendruckmaschine 10 vorliegenden Signalen automatisch einen Befehl zum Auslösen des Nettozählers 20 der Rollendruckmaschine 10 generiert. Dabei wird auf Signale zugegriffen, die ohnehin im Betrieb der Rollendruckmaschine 10 anfallen, so auf Signale von Farbregisterregeleinrichtungen, Farbdichteregeleinrichtungen, Schnittregisteregeleinrichtungen, auf Drehzahlsignale der Druckeinheiten, sowie auf Signale zum Regeln und/oder Steuern des Betriebs von Wascheinrichtungen, Rollenwechslern und dergleichen. Bedingt durch die automatische Generierung des Befehls zum Auslösen des Nettozählers der Rollendruckmaschine ist keine manuelle Auslösung desselben mehr erforderlich.

Selbst dann, wenn ein Drucker nur den Nettozähler einer Weiterverarbeitungsmaschine auslöst, liegen stets zwei unabhängige Zählerstände von zwei unabhängigen Nettozählern, nämlich des Nettozählers der Rollendruckmaschine sowie des Nettozählers der Weiterverarbeitungsmaschine, vor.

### Bezugszeichenliste

- 10: Rollendruckmaschine
- 11: Weiterverarbeitungsmaschine
- 12: Rollenwechsler
- 13: Druckeinheit
- 14: Endgerät
- 15: Steuerungssystem
- 16: Makulaturschleuse
- 17: Heftapparat
- 18: Makulaturschleuse
- 19: Steuerungssystem
- 20: Nettozähler
- 21: Nettozähler
- 22: Einrichtung

## Patentansprüche

1. System zur Herstellung von Druckprodukten, mit
einer Rollendruckmaschine (10), die mindestens einen Rollenwechsler (12), mindestens eine dem jeweiligen Rollenwechsler (12) nachgeordnete Druckeinheit (13), mindestens ein der oder jeder Druckeinheit (13) nachgeordnetes, als Planausleger oder als Schneidaggregat oder als Falzapparat ausgebildetes Endgerät (14), und ein Steuerungssystem (15) zum Steuern und/oder Regeln des Betriebs der Rollendruckmaschine (10) aufweist, wobei das Steuerungssystem (15) der Rollendruckmaschine einen Nettozähler (20) zum Zählen von in der Rollendruckmaschine erzeugten Gutexemplaren umfasst;
einer der Rollendruckmaschine (10) nachgeordneten Weiterverarbeitungsmaschine (11) zur Weiterverarbeitung der Gutexemplare der Rollendruckmaschine, wobei die Weiterverarbeitungsmaschine (11) ein eigenes Steuerungssystem (19) zum Steuern und/oder Regeln des Betriebs der Weiterverarbeitungsmaschine (11) aufweist, und wobei das Steuerungssystem (19) der Weiterverarbeitungsmaschine einen Nettozähler (21) zum Zählen von in der Weiterverarbeitungsmaschine erzeugten Gutexemplaren umfasst;
**dadurch gekennzeichnet, dass** dem Endgerät (14) eine Makulaturschleuse (16) nachgeordnet ist zum Ausschleusen von Makulaturexemplaren aus der Rollendruckmaschine,
das Steuerungssystem (15) der Rollendruckmaschine (10) eine Einrichtung (22) umfasst, die aus im Betrieb der Rollendruckmaschine (10) vorliegenden Signalen automatisch einen Befehl zum automatischen Aktivieren des Nettozählers (20) des Steuerungssystems (15) der Rollendruckmaschine (10) generiert, mit Hilfe dessen die Anzahl der in der Rollendruckmaschine(10) erzeugten Gutexemplare automatisch zählbar ist, nämlich derart, dass dann, wenn nur der Nettozähler (21) des Steuerungssystems (19) der Weiterverarbeitungsmaschine (11) von einem Drucker ausgelöst wurde, stets zwei unabhängige Zählerstände von zwei unabhängigen Nettozählern, nämlich des Nettozählers (20) der Rollendruckmaschine (10) sowie des Nettozählers (21) der Weiterverarbeitungsmaschine (11), vorliegen.

2. System nach Anspruch 1, **dadurch gekennzeichnet, dass** die Einrichtung (22) des Steuerungssystems (15) der Rollendruckmaschine (10) dann den Befehl zum automatischen Aktivieren des Nettozählers (20) generiert, wenn Steuerungssignale einer Farbregisterregeleinrichtung und einer Farbdichteregeleinrichtung in einem definierten Wertebereich liegen.

3. System nach Anspruch 2, **dadurch gekennzeichnet, dass** die Einrichtung (22) des Steuerungssystems (15) der Rollendruckmaschine (10) dann den Befehl zum automatischen Aktivieren des Nettozählers (20) generiert, wenn weiterhin Steuerungssignale einer Schnittregisterregeleinrichtung in einem definierten Wertebereich liegen.

4. System nach Anspruch 2 oder 3, **dadurch gekennzeichnet, dass** die Einrichtung (22) des Steuerungssystems (15) der Rollendruckmaschine (10) dann den Befehl zum automatischen Aktivieren des Nettozählers (20) generiert, wenn weiterhin ein Drehzahlsignal der oder jeder Druckeinheit in einem definierten Wertebereich liegt.

5. System nach einem der Ansprüche 2 bis 4, **dadurch gekennzeichnet, dass** die Einrichtung (22) des Steuerungssystems (15) der Rollendruckmaschine (10) dann den Befehl zum automatischen Aktivieren des Nettozählers (20) des Steuerungssystems (15) generiert, wenn weiterhin Steuerungssignale der oder jeder Druckeinheit einer Druck-An-Position der am Druck beteiligten Druckwerke entsprechen.

6. System nach einem der Ansprüche 2 bis 5, **dadurch gekennzeichnet, dass** die Einrichtung (22) des Steuerungssystems (15) der Rollendruckmaschine (10) dann den Befehl zum automatischen Aktivieren des Nettozählers (20) generiert, wenn weiterhin Steuerungssignale der oder jeder Druckeinheit einer Deaktivierung von Wascheinrichtungen der am Druck beteiligten Druckwerke entsprechen.

7. System nach einem der Ansprüche 2 bis 6, **dadurch gekennzeichnet, dass** die Einrichtung (22) des Steuerungssystems (15) der Rollendruckmaschine (10) dann den Befehl zum automatischen Aktivieren des Nettozählers (20) generiert, wenn weiterhin Steuerungssignale des oder jedes Rollenwechslers einer Deaktivierung des oder jedes Rollenwechslers entsprechen, der eine Bedruckstoffbahn für die am Druck beteiligten Druckwerke bereitstellt.

8. System nach einem der Ansprüche 2 bis 7, **dadurch gekennzeichnet, dass** die Einrichtung (22) des Steuerungssystems (15) der Rollendruckmaschine (10) des Steuerungssystems (15) dann den Befehl zum automatischen Aktivieren des Nettozählers (20) des Steuerungssystems (15) generiert, wenn weiterhin ein Steuerungssignal der Makulaturschleuse (16), die dem jeweiligen Endgerät (14) nachgeordnet ist, einer Deaktivierung derselben entspricht.

9. System nach einem der Ansprüche 1 bis 8, **dadurch gekennzeichnet, dass** die Weiterverarbeitungsmaschine (11) als Hefteinrichtung und/oder als Seitenbeschneidungseinrichtung und/oder als Kopf- und Fußbeschneidungseinrichtung ausgebildet ist.

## Claims

1. A system for producing print products, with a reel-fed printing press (10) comprising at least one reel splicer (12), at least one printing unit (13) arranged downstream of the respective reel splicer (12), at least one terminal device (14) arranged downstream of the or each printing unit (13) and designed as flat delivery or as cutting unit or as folder, and a control system (15) for controlling and/or regulating the operation of the reel-fed printing press (10), wherein the control system (15) of the reel-fed printing press comprises a net counter (20) for counting good copies produced in the reel-fed printing press;
a further processing machine (11) arranged downstream of the reel-fed printing press (10) for further processing the good copies of the reel-fed printing press, wherein the further processing machine (11) has a separate control system (19) for controlling and/or regulating the operation of the further processing machine (11), and wherein the control system (19) of the further processing machine comprises a net counter (21) for counting good copies produced in the further processing machine;
**characterized in that** a waste separator (16) is arranged downstream of the terminal device (14) for separating waste copies out of the reel-fed printing press, **in that** the control system (15) of the reel-fed printing press (10) comprises a device (22) which out of signals which are present during the operation of the reel-fed printing press (10) automatically generates a command for automatically activating the net counter (20) of automatically activating the net counter (20) of the control system (15) of the reel-fed printing press (10), with the help of which the number of good copies produced in the reel-fed printing press (10) can be automatically counted namely in such a manner that in particular when only the net counter (21) of the control system (19) of the further processing machine (11) has been triggered by a printer two independent counter readings of two independent net counters, namely of the net counter (20) of the reel-fed printing press (10) and of the net counter (21) of the further processing machine (11) are always available.

2. The system according to Claim 1, **characterized in that** the device (22) of the control system (15) of the reel-fed printing press (10) generates the command for automatically activating the net counter (20) in particular when control signals of a colour register control device and of an ink density control device are within a defined value range.

3. The system according to Claim 2, **characterized in that** the device (22) of the control system (15) of the reel-fed printing press (10) generates the command for automatically activating the net counter (20) in particular when furthermore control signals of a cut register control device are within a defined value range.

4. The system according to Claim 2 or 3, **characterized in that** the device (22) of the control system (15) of the reel-fed printing press (10) generates the command for automatically activating the net counter (20) in particular when furthermore a rotational speed signal of the or each printing unit is within a defined value range.

5. The system according to any one of the Claims 2 to 4, **characterized in that** the device (22) of the control system (15) of the reel-fed printing press (10) generates the command for automatically activating the net counter (20) of the control system (15) in particular when furthermore control signals of the or each printing unit correspond to a print-on position of the printing couples involved in the printing.

6. The system according to any one of the Claims 2 to 5, **characterized in that** the device (22) of the control system (15) of the reel-fed printing press (10) generates the command for automatically activating the net counter (20) in particular when furthermore control signals of the or each printing unit correspond to a deactivation of washing devices of the printing couples involved in the printing.

7. The system according to any one of the Claims 2 to 6, **characterized in that** the device (22) of the control system (15) of the reel-fed printing press (10) generates the command for automatically activating the net counter (20) in particular when furthermore control signals of the or each reel splicer correspond to a deactivation of the or each reel splicer which provides a substrate web for the printing couples involved in the printing.

8. The system according to any one of the Claims 2 to 7, **characterized in that** the device (22) of the control system (15) of the reel-fed printing press (10) of the control system (15) generate the command for automatically activating the net counter (20) of the control system (15) in particular when furthermore a control signal of the waste separator (16), which is assigned downstream of the respective terminal device (14), corresponds to a deactivation of the same.

9. The system according to any one of the Claims 1 to 8, **characterized in that** the further processing machine (11) is designed as a stitcher and/or as a page trimming device and/or as a header or footer trimming device.

## Revendications

1. Système de fabrication de produits d'impression, comportant
une machine d'impression rotative (10) qui présente au moins un échangeur de rouleaux (12), au moins une unité d'impression (13) installée en aval de l'échangeur de rouleaux respectif (12), au moins un terminal (14) installé en aval de l'unité ou de chaque unité d'impression (13) et se présentant sous forme d'un margeur planaire ou d'un sous-ensemble de coupe ou d'un appareil de pliage et un système de commande (15) pour commander et/ou régler le fonctionnement de la machine d'impression rotative (10), le système de commande (15) de la machine d'impression rotative (10) comprenant un compteur de net (20) pour le comptage d'exemplaires produits dans la machine d'impression rotative (10) ;
une machine de traitement ultérieur (11) installée en aval de la machine d'impression rotative (10) pour le traitement ultérieur des exemplaires produits par la machine d'impression rotative (10), la machine de traitement ultérieur (11) présentant son propre système de commande (19) pour commander et/ou régler le fonctionnement de la machine de traitement ultérieur (11) et le système de commande (19) de la machine de traitement ultérieur (11) comprenant un compteur de net (21) pour le comptage d'exemplaires produits dans la machine de traitement ultérieur ;
**caractérisé en ce qu'**un sas de rebut (16) est installé en aval du terminal (14) pour éjecter les exemplaires rebutés de la machine d'impression rotative,
le système de commande (15) de la machine d'impression rotative (10) comprend un dispositif (22) qui, à partir de signaux existants pendant le fonctionnement de la machine d'impression rotative (10), génère automatiquement une instruction d'activation automatique du compteur de net (20) du système de commande (15) de la machine d'impression rotative (10), instruction à l'aide de laquelle le nombre d'exemplaires produits dans la machine d'impression rotative (10) peut être compté automatiquement, à savoir de manière à ce que, si seul le compteur de net (21) du système de commande (19) de la machine de traitement ultérieur (11) a été déclenché par une imprimante, il y ait constamment deux états de compteur indépendants de deux compteurs de net indépendants, à savoir du compteur de net (20) de la machine d'impression rotative (10) et du compteur de net (21) de la machine de traitement ultérieur (11).

2. Système selon la revendication 1, **caractérisé en ce que** le dispositif (22) du système de commande (15) de la machine d'impression rotative (10) génère l'instruction d'éjection automatique du compteur de net (20) si des signaux de commande d'un dispositif de registre de couleur et d'un dispositif de réglage d'intensité de couleur se trouvent dans une plage de valeur définie.

3. Système selon la revendication 2, **caractérisé en ce que** le dispositif (22) du système de commande (15) de la machine d'impression rotative (10) génère l'instruction d'activation automatique du compteur de net (20) si des signaux de commande d'un dispositif de registre de couleur et d'un dispositif de réglage de registre de coupe se trouvent toujours dans une plage de valeur définie.

4. Système selon la revendication 2 ou 3, **caractérisé en ce que** le dispositif (22) du système de commande (15) de la machine d'impression rotative (10) génère l'instruction d'activation automatique du compteur de net (20) si un signal de vitesse de rotation de l'unité ou de chaque unité d'impression se trouve toujours dans une plage de valeur définie.

5. Système selon une des revendications 2 à 4, **caractérisé en ce que** le dispositif (22) du système de commande (15) de la machine d'impression rotative (10) génère l'instruction d'activation automatique du compteur de net (20) du système de commande (15) si des signaux de commande de l'unité ou de chaque unité d'impression correspondent à une position d'impression activée des groupes d'impression participant à l'impression.

6. Système selon une des revendications 2 à 5, **caractérisé en ce que** le dispositif (22) du système de commande (15) de la machine d'impression rotative (10) génère l'instruction d'activation automatique du compteur de net (20) si des signaux de commande de l'unité ou de chaque unité d'impression correspondent toujours à une désactivation des dispositifs de lavage des groupes d'impression participant à l'impression.

7. Système selon une des revendications 2 à 6, **caractérisé en ce que** le dispositif (22) du système de commande (15) de la machine d'impression rotative (10) génère l'instruction d'activation automatique du compteur de net (20) si des signaux de commande de l'échangeur ou de chaque échangeur de rouleaux correspondent toujours à une désactivation de 1'échangeur ou de chaque échangeur de rouleaux qui fournit une bande de support d'impression pour les groupes d'impression participant à l'impression.

8. Système selon une des revendications 2 à 7, **caractérisé en ce que** le dispositif (22) du système de commande (15) de la machine d'impression rotative (10) génère l'instruction d'activation automatique du compteur de net (20) si un signal de commande du sas de rebut (16) qui est installé en aval du terminal respectif (14) correspond toujours à une désactivation de ce sas.

9. Système selon une des revendications 1 à 8, **caractérisé en ce que** la machine de traitement ultérieur (11) se présente sous forme d'un dispositif de brochage et/ou de découpe des côtés et/ou d'un dispositif de découpe de bas de page.
